# EUROPÄISCHE PATENTSCHRIFT

(11) **EP 3 601 130 B1**
(45) Veröffentlichungstag und Bekanntmachung des Hinweises auf die Patenterteilung: **22.07.2026**
(21) Anmeldenummer: 18713185.9
(22) Anmeldetag: 21.03.2018
(51) Int. Cl.: B66B 1/24, B66B 5/00, B66B 1/34, B66B 11/04

(54) **MEHRKABINENAUFZUGANLAGE SOWIE VERFAHREN ZUM BETREIBEN EINER MEHRKABINENAUFZUGANLAGE**
MULTI-CAGE LIFT INSTALLATION AND METHOD FOR OPERATING A MULTI-CAGE LIFT INSTALLATION
INSTALLATION D'ASCENSEUR À PLUSIEURS CABINES ET PROCÉDÉ DE FONCTIONNEMENT D'UNE INSTALLATION D'ASCENSEUR À PLUSIEURS CABINES

(30) Priorität: 29.03.2017 DE 102017205354
(43) Veröffentlichungstag der Anmeldung: 05.02.2020
(73) Patentinhaber: TK Elevator Innovation and Operations GmbH, 40472 Düsseldorf (DE)
(72) Erfinder: THUM, Richard, 70806 Kornwestheim (DE); MATZ, Marius, 70794 Filderstadt (DE); STEINHAUER, Eduard, 72622 Nürtingen (DE)
(74) Vertreter: Paustian & Partner Patentanwälte mbB
(86) Internationale Anmeldenummer: PCT/EP2018/057090
(87) Internationale Veröffentlichungsnummer: WO 2018/177829

(56) Entgegenhaltungen:
- EP-A1- 2 022 742
- DE-A1- 102014 017 486
- JP-A- 2003 081 542
- JP-A- 2013 170 080
- JP-A- H08 133 611
- US-A1- 2009 223 747

## Beschreibung

Die Erfindung betrifft eine Mehrkabinenaufzuganlage sowie ein Verfahren zum Betreiben einer Mehrkabinenaufzuganlage, wobei die Mehrkabinenaufzuganlage ein Schachtsystem mit wenigstens einem Aufzugschacht, eine Mehrzahl von individuell in dem Schachtsystem verfahrbaren Aufzugkabinen und ein Steuerungssystem umfasst. Insbesondere um das Verfahren der Aufzugkabinen koordiniert steuern zu können und um Kollisionen von Aufzugkabinen zuverlässig zu verhindern, werden in zeitlichen Abständen Daten der Aufzugkabinen bereitgestellt.

Als Mehrkabinenaufzuganlagen sind beispielsweise Aufzuganlagen bekannt, bei der zwei oder mehr Aufzugkabinen in einem einzigen Aufzugschacht individuell, das heißt im Wesentlichen unabhängig voneinander, verfahren werden. Bei solchen Aufzuganlagen kann das Verfahren der Aufzugkabinen insbesondere mittels Seilantrieben erfolgen, die insbesondere unter dem Namen TWIN^{®} bekannt sind.

Darüber hinaus sind im Stand der Technik Mehrkabinenaufzuganlagen mit mehreren Aufzugschächten bekannt, bei denen zwei oder mehr Aufzugkabinen in einem Aufzugschacht individuell verfahren werden können und ein Wechsel der Aufzugkabinen zwischen den Aufzugschächten möglich ist. Für einen solchen Schachtwechsel weisen diese Mehrkabinenaufzuganlagen insbesondere spezielle Schachtwechseleinheiten auf. Das Verfahren der Aufzugkabinen kann bei solchen Mehrkabinenaufzuganlagen insbesondere mittels Linearmotorantrieb, Reibradantrieb oder Zahnstangenantrieb erfolgen. Mehrkabinenaufzuganlagen mit mehreren Aufzugschächten und individuell in diesen Aufzugschächten verfahrbaren Aufzugkabinen sind insbesondere unter dem Namen MULTI^{®} bekannt.

Ein Problem bei solchen Mehrkabinenaufzuganlage ergibt sich, wenn eine der Aufzugkabinen von einer Störung betroffen ist, insbesondere von einer Kommunikationsstörung. In einem solchen Fall kann eine Mehrkabinenaufzuganlage aus Sicherheitsgründen nicht in deren Normalbetriebsmodus weiter betrieben werden, insbesondere da das Risiko besteht, dass eine Aufzugkabine mit der von der Störung betroffenen Aufzugkabine kollidiert.

Um eine Mehrkabinenaufzuganlage selbst dann weiter betreiben zu können, wenn eine Aufzugkabine von einer Kommunikationsstörung betroffen ist, schlägt die Druckschrift EP 2 041 015 B1 ein Verfahren zum Steuern von Aufzugkabinen vor, bei dem im Falle einer detektierten Kommunikationsstörung die von der Kommunikationsstörung betroffene Aufzugkabine in eine Parkposition außerhalb des Fahrwegs bewegt wird, sodass zumindest eine verbliebene Aufzugkabine möglichst sämtliche Stockwerke weiter bedienen kann.

Diese vorgeschlagene Lösung setzt dabei zum einen Voraus, dass die Aufzuganlage entsprechende Parkpositionen vorhält, was den Raumbedarf für die Aufzuganlage erhöht. Zum anderen setzt die Lösung voraus, dass die von der Störung betroffene Aufzugkabine noch weiter verfahren werden kann, was nicht immer, insbesondere nicht ohne Kollisionsrisiko, der Fall ist.

Die EP 2 022 742 A1 offenbart eine Mehrkabinenaufzuganlage mit einem einzigen Aufzugschacht. Bei dieser Aufzuganlage ist vorgesehen, dass Sicherheitszonen definiert sind, welche eine jeweilige Aufzugkabine ständig umgeben und einen Sicherheitsabstand bilden. In diese Sicherheitszonen darf die jeweils andere Aufzugkabine nicht hineinfahren, unabhängig von dem jeweiligen Zustand der Aufzugkabine, insbesondere aber auch bei einem Problem mit der Aufzugkabine.

Damit insbesondere im Fall einer Kommunikationsstörung die nicht von der Kommunikationsstörung betroffenen Aufzugkabinen weiter verfahren werden können, muss die Position der von der Kommunikationsstörung betroffenen Aufzugkabine genau bekannt sein, damit auch der Sicherheitsabstand bei einem weiteren Verfahren der weiteren Aufzugkabinen eingehalten und somit ein Einfahren in die Sicherheitszone verhindert werden kann. Gerade bei einer auftretenden Kommunikationsstörung ist aber nicht sichergestellt, dass die Position der Kabinen exakt übermittelt werden können. Bei einer nicht exakten Kabinenposition ist aber auch die Sicherheitszone nicht exakt bestimmt und ein Kollisionsrisiko weiterhin gegeben.

Aus der JP 2013 170080 A ist ein weiteres Aufzugsystem bekannt, bei dem mehrere Aufzugkabinen in einem Aufzugschacht verfahren werden. Dabei wird periodisch geprüft, ob Daten zwischen den Fahrkorbsteuerungen übertragen werden können. Weiter ist insbesondere beschrieben, dass ein Sicherheitsabstand zwischen den Aufzugkabinen eingehalten werden muss, wobei ein Stopp ausgelöst wird, wenn ein Mindestabstand unterschritten wird. Hierfür müssen ebenfalls die exakten Positionen der Aufzugkabinen bekannt sein. Falls in einem ersten Aufzugschacht der Aufzuganlage kein normaler Fahrbetrieb möglich ist, ist darüber hinaus in einem weiteren Aufzugschacht der Aufzuganlage, welcher allerdings nicht über Verbindungsschächte mit dem ersten Aufzugschacht verbunden ist, weiterhin ein normaler Betrieb der Aufzuganlage mit anderen Aufzugkabinen vorgesehen. Die Förderkapazität wird hierdurch beeinträchtigt.

Vor diesem Hintergrund ist es eine Aufgabe der vorliegenden Erfindung, ein Verfahren zum Betreiben einer Mehrkabinenaufzuganlage sowie eine Mehrkabinenaufzuganlage zu verbessern, wobei insbesondere im Falle des Auftretens einer Störung in Bezug auf eine Aufzugkabine weiterhin ein sicherer Betrieb der Aufzuganlage möglich sein soll.

Zur Lösung dieser Aufgabe werden ein Verfahren zum Betreiben einer Mehrkabinenaufzuganlage sowie eine Mehrkabinenaufzuganlage gemäß den unabhängigen Ansprüchen vorgeschlagen. Weitere vorteilhafte Ausgestaltungen der Erfindung sind in den abhängigen Ansprüchen und der Beschreibung beschrieben sowie in den Figuren dargestellt.

Die vorgeschlagene Lösung sieht ein Verfahren zum Betreiben einer Mehrkabinenaufzuganlage gemäß Anspruch 1 vor.

Durch die Sperrung des Quarantäneabschnitts wird vorteilhafterweise der Bereich um die Aufzugkabine gesichert, sodass kein Kollisionsrisiko zwischen der wenigstens einen ersten Aufzugkabine der Mehrkabinenaufzuganlage und den weiteren Aufzugkabinen der Aufzuganlage besteht. Dadurch, dass sich die Sperrung lediglich auf einen Abschnitt des Schachtsystems bezieht, können darüber hinaus vorteilhafterweise die weiteren Aufzugkabinen außerhalb des Quarantäneabschnitts in dem Schachtsystem weiter verfahren werden. Hierdurch ist die Förderkapazität der Mehrkabinenaufzuganlage bei einer Abweichung vom Normalbetrieb vorteilhafterweise erhöht.

Als Daten der Aufzugkabinen sind einzeln oder in Kombination insbesondere folgende Daten vorgesehen: Statusdaten, die signalisieren, dass die jeweilige Aufzugkabine fehlerfrei funktioniert; Bestätigungsdaten, als Reaktion auf empfangene Daten; Betriebsdaten, insbesondere hinsichtlich aktueller Geschwindigkeit, Beschleunigung, Verzögerung, Ruck, Beladung, Fahrtrichtung und/oder Haltezeiten; Positionsdaten; Fehlermeldungen.

Für den Fall, dass vorgesehen ist, dass mehrere unterschiedliche Daten der Aufzugkabinen bereitgestellt werden, ist bereits das Ausbleiben eines Teils der Daten ein Ausbleiben der Daten im Sinne der Erfindung. Wenn also beispielsweise vorgesehen ist, dass in zeitlichen Abständen stets Bestätigungsdaten, Betriebsdaten und Positionsdaten der Aufzugkabinen der Mehrkabinenaufzuganlage bereitgestellt werden, und nur Bestätigungsdaten und Betriebsdaten einer ersten Aufzugkabine bereitgestellt werden, nicht aber die Positionsdaten, so ist dies bereits ein Ausbleiben der Bereitstellung der Daten der ersten Aufzugkabine.

Das Bereitstellen der Daten in zeitlichen Abständen erfolgt vorteilhafterweise in vorgegebenen zeitlichen Intervallen. Werden mehrere unterschiedliche Daten der Aufzugkabinen bereitgestellt ist insbesondere vorgesehen, dass die unterschiedlichen Daten jeweils zu unterschiedlich vorgegebenen Zeitintervallen bereitgestellt werden. Werden beispielsweise Statusdaten und Positionsdaten der Aufzugkabinen bereitgestellt, ist insbesondere vorgesehen, dass die Positionsdaten in kurzen Zeitintervallen, quasi kontinuierlich, bereitgestellt werden, beispielsweise alle 15 Millisekunden, wohingegen die Statusinformation im Vergleich dazu in längeren Zeitintervallen gesendet wird, beispielsweise alle 500 Millisekunden.

Die Bereitstellung der Daten kann sowohl leitungsgebunden als auch drahtlos, insbesondere mittels einer Funkverbindung erfolgen.

Insbesondere ist vorgesehen, dass die Aufzugkabinen der Mehrkabinenaufzuganlage ausgebildet sind, die entsprechenden Daten zu erfassen und zu senden. Vorteilhafterweise weisen die Aufzugkabinen dazu jeweils eine entsprechende Steuereinheit, umfassend eine entsprechende Sensorik und/oder eine Auswerteeinheit und/oder eine Sendeeinheit und/oder eine Empfangseinheit auf. Die Bereitstellung der Daten der Aufzugkabinen erfolgt bei einer solchen Ausgestaltung somit vorteilhafterweise durch die Aufzugkabinen beziehungsweise deren Steuereinheit selbst. Insbesondere bei dieser Ausgestaltung ist ein drahtloses Bereitstellen der Daten der Aufzugkabinen vorteilhafterweise vorgesehen, insbesondere um den Verdrahtungsaufwand zu reduzieren.

Darüber hinaus ist als Ausgestaltungsvariante eine Überwachung der Aufzugkabinen vorgesehen, insbesondere mittels des Steuerungssystems der Mehrkabinenaufzuganlage, wobei das Steuerungssystem durch die Überwachung der Aufzugkabinen die Daten bereitstellt. Vorteilhafterweise umfasst die Mehrkabinenaufzuganlage insbesondere in diesem Fall ein Schachtinformationssystem, welches dem Steuerungssystem insbesondere Positionsdaten und/oder Betriebsdaten der Aufzugkabinen bereitstellt.

Gemäß einer vorteilhaften Ausgestaltung der Erfindung ist ein Ausbleiben der Bereitstellung der Daten dann gegeben, wenn innerhalb eines vorgegebenen Zeitintervalls die Daten oder zumindest ein Teil der zur Bereitstellung vorgegebenen Daten nicht bereitgestellt werden. Gemäß einer weiteren vorteilhaften Ausgestaltung der Erfindung ist ein Ausbleiben der Bereitstellung der Daten dann gegeben, wenn innerhalb mehrerer direkt aufeinanderfolgender vorgegebener Zeitintervall, insbesondere innerhalb zwei direkt aufeinanderfolgender vorgegebener Zeitintervalle die Daten oder zumindest ein Teil der zur Bereitstellung vorgegebenen Daten nicht bereitgestellt werden. Hierdurch wird die Mehrkabinenaufzuganlage vorteilhafterweise robuster gegen singuläre Kommunikationsstörungen, bei denen einmalig Probleme beim Bereitstellen der Daten der Aufzugkabine auftreten.

Durch das Ausbleiben der Bereitstellung der Daten wenigstens einer ersten Aufzugkabine kann sich, insbesondere in Abhängigkeit der Daten, deren Bereitstellung ausbleibt, das Problem ergeben, dass eine Schachtposition dieser wenigstens einen ersten Aufzugkabine nicht exakt bestimmt werden kann. Vorteilhafterweise wird in diesem Fall eine wahrscheinliche Schachtposition dieser wenigstens einen ersten Aufzugkabine ermittelt, insbesondere ausgehend von zuletzt verfügbaren, die Schachtposition der wenigstens einen ersten Aufzugkabine beeinflussenden Daten. Das Ermitteln der wahrscheinlichen Schachtposition der wenigstens einen ersten Aufzugkabine ist dabei ein Ermitteln der Schachtposition im Sinne der vorliegenden Erfindung. Die Schachtposition kann dabei insbesondere auch ein Schachtabschnitt sein, insbesondere dann, wenn die Schachtposition nicht exakt bestimmt werden kann.

Ausgehend von der ermittelten Schachtposition wird vorteilhafterweise ein Schachtabschnitt, nämlich der Quarantäneabschnitt, um diese Schachtposition derart bestimmt, dass sich die erste Aufzugkabine mit Sicherheit, das heißt mit hundert prozentiger Wahrscheinlichkeit, in diesem Schachtabschnitt befindet. Insbesondere dann, wenn die Schachtposition der ersten Aufzugkabine nur vage bestimmt werden kann, ist vorgesehen, dass der Schachtabschnitt sich über mehrere Aufzugschächte erstrecken kann und/oder einen gesamten Aufzugschacht umfassen kann.

Durch das Sperren des Quarantäneabschnitts wird vorteilhafterweise ein Einfahren in den Quarantäneabschnitt durch weitere Aufzugkabinen der Mehrkabinenaufzuganlage verhindert. Gegebenenfalls in dem Quarantäneabschnitt befindliche weiter Aufzugkabinen, dürfen vorteilhafterweise aus dem Quarantäneabschnitt derart herausverfahren werden, dass eine Kollision mit der ersten Aufzugkabine verhindert wird. Folgte beispielsweise eine weitere Aufzugkabine der ersten Aufzugkabine nach, kann das sichere Herausverfahren aus dem Quarantäneabschnitt durch eine Richtungsumkehr der weiteren Aufzugkabine erfolgen. Insbesondere kann auch vorgesehen werden, dass sämtliche in dem Quarantäneabschnitt befindlichen Aufzugkabinen stillgesetzt werden, vorzugsweise an einem Stockwerkshalt der Aufzuganlage. Hierdurch wird vorteilhafterweise ein Aussteigen von in den Aufzugkabinen befindlichen Personen ermöglicht.

Gemäß einer weiteren vorteilhaften Ausgestaltung der Erfindung ist vorgesehen, dass das Steuerungssystem der Mehrkabinenaufzuganlage die bereitgestellten Daten erfasst. Vorteilhafterweise detektiert das Steuerungssystem ferner das Ausbleiben der Bereitstellung der Daten der wenigstens einen ersten Aufzugkabine. Insbesondere ist vorgesehen, dass das Steuerungssystem ein dezentrales Steuerungssystem mit einer Mehrzahl von Steuereinheiten ist. Ein Erfassen der bereitgestellten Daten durch das Steuerungssystem beziehungsweise ein Detektieren von einem Ausbleiben der Bereitstellung der Daten einer der Aufzugskabinen durch das Steuerungssystem kann dabei insbesondere durch eine oder mehrere der Steuereinheiten des dezentralen Steuerungssystems erfolgen.

Gemäß einer besonders vorteilhaften Ausgestaltung der Erfindung werden in zeitlichen Abständen Positionsdaten der Aufzugkabinen hinsichtlich der Position der jeweiligen Aufzugkabine der Mehrkabinenaufzuganlage in dem Schachtsystem als Daten bereitgestellt. Diese Positionsdaten können beispielsweise mittels eines Schachtinformationssystems erfasst werden. Schachtinformationssysteme sind im Stand der Technik bekannt. Beispielsweise können diese mit Barcodes versehene Messstreifen aufweisen, die entlang der Aufzugsschächte angeordnet sind, wobei die Aufzugkabinen Erfassungseinrichtungen zum Erfassen des Barcodes aufweisen. Die Barcodes sind dabei eindeutig definierten Positionen in dem Schachtsystem zugeordnet. Alternativ können die Aufzugkabinen Positionserfassungseinheiten zur Erfassung der aktuellen Schachtposition, an der sich die jeweilige Aufzugskabine befindet, aufweisen. Die Positionsdaten der Aufzugkabinen werden seitens des Steuerungssystem dabei vorteilhafterweise erfasst, um bei der Zuteilung von Aufzugkabinen zu von Nutzern abgesetzten Rufen die jeweilige Position im Schachtsystem der Aufzugkabinen berücksichtigen zu können. Weiter werden die Positionsdaten seitens der Steuerungssystems vorteilhafterweise zur Überwachung der Einhaltung von Abständen der Aufzugkabinen untereinander genutzt, insbesondere zur Einhaltung von Sicherheitsabständen, Minimalabständen und/oder Maximalabständen zwischen aufeinanderfolgenden Aufzugkabinen.

Insbesondere ist vorgesehen, dass bei einem Ausbleiben der Bereitstellung der Daten der ersten Aufzugkabine die erste Aufzugkabine stillgesetzt wird, insbesondere durch Auslösen einer Bremsvorrichtung der ersten Aufzugkabine, vorzugsweise durch Auslösen der Betriebsbremse der ersten Aufzugkabine oder der Fangvorrichtung. Hierdurch wird vorteilhafterweise schnellstmöglich unterbunden, dass eine Aufzugkabine in einem nichtordnungsgemäßen Zustand in dem Schachtsystem weiter verfahren wird. Insbesondere wird hierdurch vorteilhafterweise verhindert, dass eine Aufzugkabine unkontrolliert, quasi im "Blindflug", im Schachtsystem verfahren wird. Gemäß einer vorteilhaften Ausgestaltungsvariante wird bei einem Ausbleiben der Bereitstellung der Daten der ersten Aufzugkabine von dem Steuerungssystem ein Befehl abgesetzt, die erste Aufzugkabine an dem in Bezug auf die erste Aufzugkabine nächstgelegenen Stockwerkshalt stillzusetzten. Vorteilhafterweise wird zudem von dem Steuerungssystem ein Bestätigungssignal angefordert. Wird das Bestätigungssignal bereitgestellt, so wird die Aufzugkabine an dem nächsten Stockwerkshalt stillgesetzt. Bleibt das Bestätigungssignal dagegen aus, wird vorteilhafterweise unmittelbar ein Nothalt der ersten Aufzugkabine eingeleitet.

Gemäß einer weiteren vorteilhaften Ausgestaltung der Erfindung ermittelt das Steuerungssystem die Schachtposition der ersten Aufzugkabine unter Berücksichtigung wenigstens eines der nachfolgenden Kriterien: zuletzt erfasste Positionsdaten der ersten Aufzugkabine; zuletzt erfasste Fahrparameter der ersten Aufzugkabine; zuletzt erfasste Zielstockwerke der ersten Aufzugkabine; Signallaufzeiten für die Bereitstellung der Daten der Aufzugkabinen; zuletzt erfasste Fehlermeldungen. Insbesondere ist vorgesehen, dass unter Berücksichtigung wenigstens eines der vorstehend genannten Kriterien als Schachtposition diejenige Position der ersten Aufzugkabine extrapoliert wird, bei der die erste Aufzugkabine nach Auslösen eines Nothalts zum Stillstand kommt. Insbesondere kann ausgehend von zuletzt erfassten Positionsdaten hinsichtlich der ersten Aufzugkabine unter Berücksichtigung von zuletzt bekannten Fahrparametern hinsichtlich der ersten Aufzugkabine, wie beispielsweise der zuletzt bekannten Geschwindigkeit und der zuletzt bekannten Beschleunigung, die Halteposition der ersten Aufzugkabine als Schachtposition ermittelt werden. Alternativ oder zusätzlich ist vorteilhafterweise vorgesehen, dass die zuletzt erfassten Zielstockwerke der ersten Aufzugskabine zur Ermittlung der Schachtposition genutzt werden. Zuletzt erfasste Zielstockwerke umfassen dabei insbesondere das Stockwerk des letzten Halts der ersten Aufzugkabine sowie zumindest dasjenige Stockwerk, das als nächstes von der ersten Aufzugkabine angefahren werden sollte. Verfügt das Steuerungssystem beispielsweise über die Information, dass die erste Aufzugkabine an dem fünften Stockwerk gehalten hat und als nächstes das achte Stockwerk anfahren sollte, wobei dieser Halt nach den dem Steuerungssystem vorliegenden Informationen nach nicht erfolgt ist, wird vorteilhafterweise als Schachtposition der Bereich zwischen dem fünften Stockwerk und dem achten Stockwerk bestimmt. Werden darüber hinaus vorteilhafterweise zuletzt verfügbare Fahrparameter bei der Ermittlung der Schachtposition berücksichtigt, so kann beispielsweise die zuletzt bekannte Geschwindigkeit Aufschluss darüber geben, dass ausgehend von dem fünften Stockwerk zumindest das sechste Stockwerk erreicht worden sein muss, das achte Stockwerk aber noch nicht erreicht worden sein kann. Dann würde die Schachtposition in diesem Fall vorteilhafterweise der Bereich von dem sechsten Stockwerk bis einschließlich des siebten Stockwerks ermittelt.

Insbesondere ist vorgesehen, dass die Schachtposition als Positionsintervall bestimmt wird, wobei die Grenzen des Positionsintervalls derart bestimmt werden, dass die erste Aufzugkabine sicher in dem bestimmten Positionsintervall lokalisiert ist. Vorteilhafterweise wird die Schachtposition dann als Positionsintervall bestimmt, wenn mittels der verfügbaren Informationen die Schachtposition der ersten Aufzugkabine nicht eindeutig bestimmbar ist. Hierdurch wird vorteilhafterweise gewährleistet, dass sich die erste Aufzugkabine nicht außerhalb der ermittelten Schachtposition befindet.

Gemäß der vorgeschlagenen Lösung wird der Quarantäneabschnitt derart bestimmt, dass das jeweilige Ende des Quarantäneabschnitts zumindest einen Anhalteweg von der ermittelten Schachtposition entfernt ist. Wird die Schachtposition als Positionsintervall bestimmt, wird das jeweilige Ende des Quarantäneabschnitts vorteilhafterweise derart bestimmt, dass dieses zumindest einen Anhalteweg von der ermittelten jeweiligen Grenze des Positionsintervalls entfernt ist. Der Anhalteweg ist dabei insbesondere der Weg, den eine weitere Aufzugkabine ausgehend von einer Fahrt mit Maximalgeschwindigkeit nach Abgabe des Befehls für einen Nothalt benötigt, um zum Stillstand zu kommen. Da der Anhalteweg abhängig von der Fahrtrichtung einer Aufzugkabine, insbesondere hoch, runter oder seitlich, unterschiedlich ist, ist insofern insbesondere vorgesehen, dass der Abstand der Enden des Quarantäneabschnitts von der jeweiligen Grenze des Positionsintervalls unterschiedlich ist.

Gemäß der vorliegenden Lösung werden die weiteren Aufzugkabinen in dem Schachtsystem außerhalb des Quarantäneabschnitts weiter verfahren. Hierdurch bleibt trotz der Abweichung der Mehrkabinenaufzuganlage von dem Normalbetriebszustand die Mehrkabinenaufzuganlage einsatzbereit. Personen können weiterhin mit den weiteren Aufzugkabinen der Aufzuganlage befördert werden.

Eine weitere vorteilhafte Ausgestaltung der Erfindung sieht vor, dass beim Einfahren einer Aufzugkabine in den gesperrten Quarantäneabschnitt ein Nothalt dieser Aufzugkabine ausgelöst wird. Hierdurch wird die Sicherheit der Mehrkabinenaufzuganlage vorteilhafterweise weiter erhöht. Da der Abstand der ersten Aufzugkabine von dem jeweiligen Ende des Quarantäneabschnitts vorteilhafterweise wenigstens dem Anhalteweg einer Aufzugkabine entspricht, ist vorteilhafterweise zudem sichergestellt, dass eine in den Quarantäneabschnitt einfahrende Aufzugkabine vor der ersten Aufzugkabine zum Stehen kommt und eine Kollision somit verhindert wird.

Gemäß einer weiteren vorteilhaften Ausgestaltung der Erfindung werden die Aufzugkabinen mittels eines Linearmotorantriebs in dem Schachtsystem verfahren, wobei der gesperrte Quarantäneabschnitt energiefrei geschaltet wird. Dadurch, dass der entsprechende Linearmotorabschnitt in dem Quarantäneabschnitt hierbei energiefrei geschaltet wird, kann eine weitere Aufzugkabine vorteilhafterweise auch nicht innerhalb des Quarantäneabschnitts weiter verfahren werden. Hierdurch ist eine weitere Maßnahme bereitgestellt, um eine Kollision zwischen der ersten Aufzugkabine und einer weiteren Aufzugkabine der Mehrkabinenaufzuganlage wirkungsvoll zu verhindern.

Eine weitere besonders vorteilhafte Ausgestaltung der Erfindung sieht vor, dass für jede Aufzugkabine der Mehrkabinenaufzuganlage berechnet wird, bei welcher Stopposition die jeweilige Aufzugkabine im Falle eines Stillsetzens der jeweiligen Aufzugkabine unter Berücksichtigung aktueller Fahrparameter der jeweiligen Aufzugkabine stoppt, wobei zumindest die jeweilige Stopposition als Daten der Aufzugkabinen bereitgestellt werden. Das Ermitteln und Bereitstellen der jeweiligen Stopposition ist dabei vorteilhafterweise Bestandteil des Sicherheitskonzepts der Mehrkabinenaufzuganlage. Ein solches Sicherheitskonzept ist in der Druckschrift WO 2016/083115 A1 beschrieben. Vorteilhafterweise sind die Stoppositionen die in der Druckschrift WO 2016/083115 A1 beschriebenen "Stopping-Points". Diesbezüglich wird vollumfänglich auf die Druckschrift WO 2016/083115 A1 referenziert. Mittels dieser Stopping-Points lässt sich vorteilhafterweise mit hoher Genauigkeit die Schachtposition der ersten Aufzugkabine bestimmen. Bei einem Ausbleiben der Bereitstellung dieser Stopping-Points wird vorteilhafterweise die entsprechende Aufzugkabine sofort stillgesetzt. Vorteilhafterweise werden die Stoppositionen in Zeitintervallen zwischen zehn Millisekunden und 300 Millisekunden übertragen. Unter Berücksichtigung des gewählten Übertragungsintervalls und der zuletzt bereitgestellten Stopping-Points wird vorteilhafterweise die Schachtposition bestimmt. Weiter vorteilhaft wird ferner die Systemlaufzeit berücksichtigt. Diese beträgt bei einer bevorzugten drahtlosen Ausgestaltung vorteilhafterweise maximal 80 Millisekunden.

Als weitere besonders vorteilhafte Ausgestaltung der Erfindung ist vorgesehen, dass das Steuerungssystem der Mehrkabinenaufzuganlage ein dezentrales Steuerungssystem ist, wobei zumindest jeder der Aufzugkabinen eine Kabinensteuereinheit zugewiesen ist und die jeweilige Kabinensteuereinheit einer Aufzugkabine die Daten dieser Aufzugkabine zumindest an die Kabinensteuereinheiten der unmittelbar benachbarten Aufzugkabinen kommuniziert. Vorteilhafterweise sind hierbei insbesondere benachbarte Aufzugkabine einer ersten Aufzugkabine hinsichtlich derer die Bereitstellung von Daten ausbleibt, unverzüglich hierüber informiert. Reaktionszeiten der Mehrkabinenaufzuganlage werden hierdurch vorteilhafterweise verkürzt. Dadurch lässt sich wiederum die Schachtposition genauer bestimmen, wodurch der Quarantäneabschnitt kleiner bestimmt werden kann, was vorteilhafterweise zu einer geringeren Einschränkung der Förderkapazität führt.

Vorteilhafterweise erfolgt die Bestimmung des Quarantäneabschnitts zudem unter Berücksichtigung der Positionen von benachbarten Aufzugkabinen der ersten Aufzugkabine.

Vorteilhafterweise ist definierten Schachtabschnitten des Schachtsystems jeweils eine Schachtsteuereinheit zugewiesen, wobei die jeweilige Kabinensteuereinheit einer Aufzugkabine der Mehrkabinenaufzuganlage die Daten dieser Aufzugkabine zumindest an die Schachtsteuereinheit desjenigen Schachtabschnitts kommuniziert, in welchem sich diese Aufzugkabine beim Kommunizieren der Daten befindet. Werden Daten einer ersten Aufzugkabine dabei nicht an die Schachtsteuereinheit des jeweiligen Schachtabschnitts kommuniziert, wird also ein Ausbleiben einer Bereitstellung von Daten dieser Aufzugkabine detektiert, wird vorteilhafterweise dieser Schachtabschnitt gesperrt. Werden die Aufzugkabinen mittels eines Linearmotorantriebs verfahren, wird dieser Schachtabschnitt vorteilhafterweise energiefrei geschaltet. Beträgt die Distanz der Aufzugkabine zu einem nächsten Schachtabschnitt weniger als eine vorbestimmte Distanz, insbesondere weniger als der Anhalteweg einer Aufzugkabine, wird vorteilhafterweise auch dieser Schachtabschnitt als Quarantäneabschnitt gesperrt.

Gemäß einer weiteren vorteilhaften Ausgestaltung der Erfindung wird das Ausbleiben der Bereitstellung der Daten der ersten Aufzugkabine von jeder Steuereinheit, der diese Daten kommuniziert werden sollen, individuell erkannt. Das Erkennen des Ausbleibens der Bereitstellung der Daten der ersten Aufzugkabine wird vorteilhafterweise an die weiteren Steuereinheiten kommuniziert. Vorteilhafterweise wird die jeweilige Detektionszeit des Erkennens des Ausbleibens der Bereitstellung der Daten erfasst. Schließlich wird vorteilhafterweise die Schachtposition unter Berücksichtigung der erfassten Detektionszeiten ermittelt. Hierdurch lässt sich vorteilhafterweise die Schachtposition, an der sich die erste Aufzugkabine in dem Schachtsystem befindet, weiter verbessert bestimmen, insbesondere unter weiterer Berücksichtigung zuletzt übermittelter Stoppositionen.

Die zur Lösung der obenstehend genannten Aufgabe ferner vorgeschlagene Mehrkabinenaufzuganlage umfasst ein Schachtsystem mit wenigstens einem Aufzugschacht, eine Mehrzahl von individuell in dem Schachtsystem verfahrbaren Aufzugkabinen und ein Steuerungssystem. Die Mehrkabinenaufzuganlage ist dabei vorteilhafterweise ausgebildet, ein vorstehend beschriebenes Verfahren, insbesondere auch in beliebiger Kombination der vorgeschlagenen Ausgestaltungen, auszuführen. Das Steuerungssystem ist dabei vorzugsweise ein dezentrales Steuerungssystem mit einer Mehrzahl von Steuereinheiten, insbesondere mit obenstehend genannten Kabinensteuereinheiten und Schachtsteuereinheiten.

Weitere vorteilhafte Einzelheiten, Merkmale und Ausgestaltungsdetails der Erfindung werden im Zusammenhang mit den in den Figuren dargestellten Ausführungsbeispielen näher erläutert. Dabei zeigt:
- Fig. 1: in einer vereinfachten schematischen Darstellung ein Ausführungsbeispiel für eine erfindungsgemäß ausgestaltete Mehrkabinenaufzuganlage, welche ein Ausführungsbeispiel eines erfindungsgemäß ausgestalteten Verfahrens ausführt;
- Fig. 2: in einer vereinfachten schematischen Darstellung ein weiteres Ausführungsbeispiel für eine erfindungsgemäß ausgestaltete Mehrkabinenaufzuganlage, welche ein weiteres Ausführungsbeispiel eines erfindungsgemäß ausgestalteten Verfahrens ausführt; und
- Fig. 3: in einer vereinfachten schematischen Darstellung ein weiteres Ausführungsbeispiel für eine erfindungsgemäß ausgestaltete Mehrkabinenaufzuganlage, welche ein weiteres Ausführungsbeispiel eines erfindungsgemäß ausgestalteten Verfahrens ausführt.

Die in Fig. 1 gezeigte Mehrkabinenaufzuganlage 1 umfasst ein Schachtsystem 2 mit nur einem Aufzugschacht 3. In diesem Aufzugschacht 3 können zwei Aufzugkabinen 4, 41 individuell, das heißt weitestgehend unabhängig voneinander, verfahren werden. Insbesondere ist vorgesehen, dass es sich hierbei um eine sogenannte TWIN^{®}-Anlage handelt. Dabei werden die Aufzugkabinen 4, 41 über Seilantriebe in dem Aufzugschacht 3 verfahren. Es können allerdings auch andere Antriebe vorgesehen werden, wie insbesondere Zahnstangenantrieb, Reibradantrieb oder Linearmotorantrieb.

Ferner umfasst die Mehrkabinenaufzuganlage 1 ein Steuerungssystem 5. In diesem Ausführungsbeispiel ist das Steuerungssystem 5 als zentrales Steuerungssystem ausgebildet. Darüber hinaus umfasst die in Fig. 1 gezeigte Mehrkabinenaufzuganlage 1 ein Schachtinformationssystem 6, welches insbesondere ausgebildet ist, die jeweils aktuelle Position der Aufzugkabinen 4, 41 zu erfassen und darüber hinaus Fahrparameter der Aufzugkabinen 4, 41 zu bestimmen, insbesondere die Geschwindigkeit, die Beschleunigung und/oder den Ruck der Aufzugkabinen 4, 41.

Die von dem Schachtinformationssystem 6 erfassten Daten der Aufzugkabinen 4, 41 werden dabei in zeitlichen Abständen dem Steuerungssystem 5 bereitgestellt. Die Übertragung der Daten der Aufzugkabinen 4, 41 zu dem Steuerungssystem 5 erfolgt dabei in diesem Ausführungsbeispiel in fest vorgegebenen Zeitintervallen, beispielsweise in Zeitintervallen von zehn Millisekunden. Die Vorgabe der Zeitintervalle hängt dabei vorteilhafterweise von der Maximalgeschwindigkeit der Aufzugkabinen 4, 41 ab, mit der diese in dem Aufzugschacht 3 der Mehrkabinenaufzuganlage 1 verfahren werden. Dabei gilt vorteilhafterweise, dass je höher die Maximalgeschwindigkeit der Aufzugkabinen 4, 41 ist, desto kürzer ist das Zeitintervall zu bestimmen. Beträgt die Höchstgeschwindigkeit der Aufzugkabinen 4, 41 beispielsweise zwölf m/s (m/s: Meter pro Sekunde) so beträgt das Zeitintervall, nachdem die Daten der Aufzugkabinen 4, 41 jeweils bereitgestellt werden, vorzugsweise nicht mehr als 15 Millisekunden. Beträgt die Höchstgeschwindigkeit der Aufzugkabinen 4, 41 hingegen beispielsweise lediglich 6 m/s kann das Zeitintervall entsprechend größer bemessen werden und beispielsweise zwischen 15 Millisekunden und 25 Millisekunden betragen.

Die von dem Schachtinformationssystem 6 der Mehrkabinenaufzuganlage 1 bereitgestellten Daten der Aufzugkabinen 4, 41 werden in diesem Ausführungsbeispiel von dem Steuerungssystem 5 erfasst. Stellt das Schachtinformationssystem 6 in Bezug auf eine der Aufzugkabinen 4, 41 oder in Bezug auf beide Aufzugkabinen 4, 41 der Mehrkabinenaufzuganlage 1 keine Daten der Aufzugkabinen 4, 41 bereit, sodass das Steuerungssystem 5 in Folge dessen nach Ablauf des vorgegebenen Zeitintervalls keine Daten der Aufzugkabinen 4, 41 von dem Schachtinformationssystem 6 empfängt, so wird das Ausbleiben der Bereitstellung der Daten von dem Steuerungssystem 5 detektiert.

Insbesondere ist vorgesehen, dass das Kommunikationssystem beziehungsweise die Kommunikationskanäle zur Übertragung der Daten der Aufzugkabinen 4, 41 von dem Schachtinformationssystem 6 zu dem Steuerungssystem 5 redundant ausgebildet ist. Ein Ausbleiben der Bereitstellung der Daten wenigstens einer der Aufzugkabinen 4, 41 wird in diesem Fall vorteilhafterweise nur dann detektiert, wenn über keinen der redundant ausgebildeten Kommunikationskanäle Daten der entsprechenden Aufzugkabine 4, 41 bereitgestellt werden.

Bei dem unter Bezugnahme auf Fig. 1 erläuterten Ausführungsbeispiel sei nun angenommen, dass in Bezug auf die Aufzugkabine 4, wie im störungsfreien Fall vorgesehen, in zeitlichen Abständen Daten dieser Aufzugkabine 4 von dem Schachtinformationssystem 6 an das Steuerungssystem 5 bereitgestellt werden. In Bezug auf die Aufzugkabine 41 hat das Steuerungssystem 5 hingegen ein Ausbleiben der Bereitstellung der Daten der Aufzugkabine 41 detektiert.

Ausgelöst durch das Ausbleiben der Bereitstellung der Daten der Aufzugkabine 41 ermittelt das Steuerungssystem 5 die Schachtposition der Aufzugkabine 41. Hierzu wird auf die zuletzt von dem Schachtinformationssystem 6 bereitgestellten Positionsinformationen zurückgegriffen. Unter Berücksichtigung der vor dem Ausbleiben der Bereitstellung der Daten der Aufzugkabine 41 zuletzt bekannten Fahrparameter, insbesondere der Fahrtrichtung dieser Aufzugkabine, der Geschwindigkeit dieser Aufzugkabine 41 sowie der Beschleunigung der Aufzugkabine 41, wird die Schachtposition 7 der Aufzugkabine 41 derart bestimmt, dass die Aufzugkabine 41 verlässlich an der angegebenen Schachtposition lokalisiert ist. Hierzu wird in diesem Ausführungsbeispiel ein Schachtabschnitt als Schachtposition 7 stimmt, sodass die Schachtposition 7 ein Positionsintervall mit einer oberen Grenze 71 und einer unteren Grenze 72 ist. Das Positionsintervall, welches durch die Grenzen 71, 72 definiert wird, ist dabei größer als die Abmessungen der Aufzugkabine 41.

Weiter bestimmt das Steuerungssystem 5 der Mehrkabinenaufzuganlage 1 einen Quarantäneabschnitt 8 des Schachtsystems 2. Der Quarantäneabschnitt 8 wird dabei derart bestimmt, dass die ermittelte Schachtposition 7 und somit insbesondere auch die Aufzugkabine 41 dabei vollständig innerhalb des Quarantäneabschnitts 8 angeordnet ist. Der Quarantäneabschnitt 8 wird dabei seitens des Steuerungssystems 5 für die weitere Aufzugkabine 4 der Mehrkabinenaufzuganlage 1 gesperrt, das heißt, dass die Aufzugkabine 4 nicht in den Quarantäneabschnitt 8 einfahren darf. Unterhalb des Quarantäneabschnitts 8 angeordnete Stockwerke können dagegen von der Aufzugkabine 4 weiterhin angefahren und bedient werden.

Hingegen darf die Aufzugkabine 41 bis zur Behebung der Störung nicht aus dem Quarantäneabschnitt 8 hinaus verfahren werden. Ein weiteres Verfahren der Aufzugkabine 41 in dem Quarantäneabschnitt 8 kann vorgesehen werden, insbesondere ein Stockwerkshalt innerhalb des Quarantäneabschnitts 8 um in der Aufzugkabine 41 befindlichen Personen ein Aussteigen zu ermöglichen. Ein solches Verfahren bis zu einer nächsten Haltestelle ist insbesondere dann eine Option, wenn zwar nach Ablauf eines Zeitintervalls über keinen der redundant ausgebildeten Kommunikationskanäle Daten der Aufzugkabine 41 bereitgestellt wurden, nach Ablauf des nachfolgenden Zeitintervalls aber zumindest über einen der redundant ausgebildeten Kommunikationskanäle Daten der Aufzugkabine 41 bereitgestellt werden. Insbesondere ist als eine Verfahrensvariante hingegen vorgesehen, dass unmittelbar nach einem Ausbleiben der Bereitstellung der Daten einer der Aufzugkabinen 4, 41 ein Nothalt der entsprechenden Aufzugkabine ausgelöst wird und diese Aufzugkabine bis zur Behebung der Störung nicht in dem Quarantäneabschnitt 8 verfahren werden darf.

Dadurch, dass die Aufzugkabine 4 außerhalb des Quarantäneabschnitts 8 weiter verfahren werden kann, kann der Betrieb der Mehrkabinenaufzuganlage 1 somit zumindest in eingeschränktem Umfang fortgesetzt werden. Beim Verfahren der Aufzugkabine 4 wird dabei überwacht, dass diese Aufzugkabine 4 nicht in den Quarantäneabschnitt 8 einfährt. Wird ein Mindestabstand zu dem Quarantäneabschnitt 8 durch die Aufzugkabine 4 unterschritten, so wird ein Nothalt dieser Aufzugkabine 4 ausgelöst.

Das in Fig. 2 dargestellte Ausführungsbeispiel zeigt eine Mehrkabinenaufzuganlage 1, welche ein Schachtsystem 2 mit einer Mehrzahl von vertikalen und horizontalen Aufzugschächten 3 umfasst. Die Mehrkabinenaufzuganlage 1 umfasst zudem eine Mehrzahl von individuell in dem Schachtsystem 2 verfahrbaren Aufzugkabinen 4. Dabei ist insbesondere vorgesehen, dass die Aufzugkabinen 4 mittels eines Linearmotorantriebs (in Fig. 2 nicht explizit dargestellt) in den Aufzugschächten 3 verfahren werden können. Die Mehrkabinenaufzuganlage 1 ist zudem derart ausgebildet, dass die Aufzugkabinen 4 der Mehrkabinenaufzuganlage 1 zwischen den Aufzugschächten 3 wechseln können. Hierfür ist insbesondere vorgesehen, dass die Mehrkabinenaufzuganlage 1 entsprechend ausgebildete Schachtwechseleinheiten (in Fig. 2 nicht explizit dargestellt) umfasst, insbesondere sogenannte Exchanger-Einheiten, wie beispielsweise in der Druckschrift JP 06048672 A beschrieben.

Weiter sieht dieses Ausführungsbeispiel vor, dass die Mehrkabinenaufzuganlage 1 ein Steuerungssystem 5 umfasst. Das Steuerungssystem 5 ist dabei ein dezentrales Steuerungssystem, wobei jeder der Aufzugkabinen 4 eine Kabinensteuereinheit 51 zugewiesen ist. Dabei wird für jede der Aufzugkabinen 4 der Mehrkabinenaufzuganlage 1 berechnet, vorzugsweise unter Nutzung der jeweiligen Kabinensteuereinheit 51, bei welcher Stopposition 10 die jeweilige Aufzugkabine 4 im Falle eines Stillsetzens der jeweiligen Aufzugkabine 4 unter Berücksichtigung aktueller Fahrparameter der jeweiligen Aufzugkabine 4 stoppt. Als Fahrparameter ist dabei in dem in Fig. 2dargestellten Ausführungsbeispiel die Fahrtrichtung 9 sowie die aktuelle Geschwindigkeit und die aktuelle Beschleunigung der jeweiligen Aufzugkabine 4 vorgesehen. Insbesondere ist vorgesehen, dass die Stopppositionen 10 wie in der Druckschrift WO 2016/083115 A1 in Bezug auf die "Stopping-Points" beschrieben, bestimmt werden und die Stoppositionen 10 als Teil des Sicherheitskonzepts der Mehrkabinenaufzuganlage 1, wie ebenfalls in der Druckschrift WO 2016/083115 A1 beschrieben, verwendet werden.

Die in Bezug auf jede der Aufzugkabinen 4 der Mehrkabinenaufzuganlage 1 ermittelten Stoppositionen 10 werden dabei als Daten der Aufzugkabinen 4 bereitgestellt. Insbesondere ist vorgesehen, dass die Stoppositionen 10 jeweils von einer Kabinensteuereinheit 51 einer Aufzugkabine 4 an die Kabinensteuereinheiten 51 der unmittelbar benachbarten Aufzugkabinen 4 gesendet und somit bereitgestellt werden. Unmittelbar benachbarte Aufzugkabinen 4 sind dabei nachfolgende sowie vorausfahrende Aufzugkabinen, zwischen denen keine weitere Aufzugkabine fährt. Das heißt, dass in diesem Ausführungsbeispiel eine Kabinensteuereinheit 51 die Stoppositionen 10 immer mindestens an zwei weitere Kabinensteuereinheiten 51 übermittelt. Befindet sich eine Aufzugkabine 4 der Mehrkabinenaufzuganlage 1 in einem Bereich in der Nähe der Schachtwechseleinheiten, so ist insbesondere vorgesehen, dass die Kabinensteuereinheit 51 an mehr als zwei weitere Kabinensteuereinheiten 51 die jeweilige Stopposition 10 überträgt, da es insbesondere in diesem Fall nicht zwingend eindeutig eine einzige nachfolgende Aufzugkabine beziehungsweise eine einzige vorausfahrende Aufzugkabine gibt.

Bleibt die Bereitstellung der Stopposition 10 als Daten einer Aufzugkabine 4 der Mehrkabinenaufzuganlage 1 aus, wird also die Stopposition 10 einer der Aufzugkabinen 4 der Mehrkabinenaufzuganlage 1 nicht von wenigstens einer Kabinensteuereinheit 51 empfangen, so wird die betroffene Aufzugkabine 4 stillgesetzt und deren Schachtposition 7 in dem Schachtsystem 2 bestimmt. Das Bestimmen der Schachtposition 7 der Aufzugkabine 4 erfolgt dabei mittels der bezüglich dieser Aufzugkabine 4 zuletzt erfassten Stopposition 10 unter Berücksichtigung des vorgegebenen Zeitintervalls zur Bereitstellung der Stopposition 10 sowie vorteilhafterweise unter Berücksichtigung von Systemlaufzeiten, insbesondere unter Berücksichtigung von Laufzeiten für die Übertragung der Stopposition 10 von einer Kabinensteuereinheit 51 zu einer weiteren Kabinensteuereinheit 51. Insbesondere ist vorgesehen, dass die Stoppositionen 10 der Aufzugkabinen 4 drahtlos übertragen werden, insbesondere mittels WLAN (WLAN: Wireless Local Area Network), wobei die maximale Laufzeit zur Datenübertragung auf 80 Millisekunden festgesetzt ist. Dadurch, dass die Stoppositionen 10 der Aufzugkabinen in den vorgegebenen Zeitintervallen und somit quasi kontinuierlich ermittelt werden, lässt sich die Schachtposition 7 vorteilhafterweise sehr exakt ermitteln. Das die Schachtposition 7 beschreibende Positionsintervall ist insofern vorteilhafterweise nicht oder nur kaum größer als die Abmessungen einer Aufzugkabine 4 der Mehrkabinenaufzuganlage 1.

Bei dem in Fig. 2 dargestellten Ausführungsbeispiel sei nun angenommen, dass die Bereitstellung der Stopposition 10 einer ersten Aufzugkabine 41 sowie die Bereitstellung der Stopposition 10 einer weiteren ersten Aufzugkabine 42 nach Ablauf des vorgegebenen Zeitintervalls ausgeblieben ist. Die Aufzugkabinen 41, 42 werden daraufhin stillgesetzt, insbesondere durch das Auslösen eines Nothalts der Aufzugkabinen 41, 42. Die Schachtpositionen 7 der Aufzugkabinen 41, 42 werden ermittelt und jeweils ein Quarantäneabschnitt 81, 82 des Schachtsystems 2 bestimmt, in welchem die jeweilige Aufzugkabine 41, 42 sicher lokalisiert ist. Insbesondere sind die Quarantäneabschnitte 81, 82 zudem derart bestimmt, dass das jeweilige Ende des jeweiligen Quarantäneabschnitts 81, 82 mehr als einen Anhalteweg einer weiteren Aufzugkabine 4 der Mehrkabinenaufzuganlage 1 von der ermittelten Schachtposition 7 entfernt ist.

Die Quarantäneabschnitte 81, 82 werden dabei für die weiteren Aufzugkabinen 4 der Mehrkabinenaufzuganlage 1 gesperrt, das heißt die weiteren Aufzugkabinen 4 der Mehrkabinenaufzuganlage 1 dürfen nicht in die bestimmten Quarantäneabschnitte 81, 82 einfahren. Dies wird in diesem Ausführungsbeispiel dadurch erreicht, dass für die Quarantäneabschnitte 81, 82 der zuständige Teil des Linearmotorantriebs der Mehrkabinenaufzuganlage 1 energiefrei geschaltet wird.

In Fig. 3 ist ein weiteres Ausführungsbeispiel für eine Mehrkabinenaufzuganlage 1 dargestellt. Die Mehrkabinenaufzuganlage 1 umfasst dabei ein Schachtsystem 2 mit drei Aufzugschächten 31, 32, 33. Die Mehrkabinenaufzuganlage 1 umfasst darüber hinaus eine Mehrzahl von individuell verfahrbaren Aufzugkabinen 4. Insbesondere ist vorgesehen, dass die Aufzugkabinen 4 der Mehrkabinenaufzuganlage 1 mittels eines Linearmotorantriebs innerhalb des Schachtsystems 2 verfahren werden. Weiter umfasst die Mehrkabinenaufzuganlage 1 ein dezentrales Steuerungssystem, wobei die Aufzugkabinen 4 jeweils eine Kabinensteuereinheit 51 aufweisen. Darüber hinaus ist definierten Schachtabschnitten 311 bis 333 jeweils eine Schachtsteuereinheit 511 bis 533 zugewiesen, nämlich die Schachtsteuereinheit 511 dem Schachtabschnitt 311, die Schachtsteuereinheit 512 dem Schachtabschnitt 312 usw.

In vorgegebenen zeitlichen Abständen werden dabei Daten der Aufzugkabinen 4 bereitgestellt. Daten einer Aufzugkabine 4 der Mehrkabinenaufzuganlage 1 sind dabei insbesondere Fahrparameter der jeweiligen Aufzugkabine 4, wie Geschwindigkeit und Beschleunigung sowie Positionsdaten der jeweiligen Aufzugkabine 4. Diese Fahrparameter und Positionsdaten einer Aufzugkabine 4 werden als Daten von deren jeweiliger Kabinensteuereinheit 51 erfasst und an weitere Steuereinheiten des dezentralen Steuerungssystems gesendet. Das Senden der Daten von den jeweiligen Kabinensteuereinheiten 51 erfolgt in diesem Ausführungsbeispiel drahtlos, insbesondere mittels einer Funkverbindung, was in Fig. 3 durch symbolisierte Funkwellen dargestellt ist.

Die Daten einer Kabinensteuereinheit 51 werden in diesem Ausführungsbeispiel an die Kabinensteuereinheiten 51 benachbarter Aufzugkabinen gesendet, insbesondere an Kabinensteuereinheiten 51 der einer Aufzugkabine 4 unmittelbar nachfolgenden Aufzugkabine sowie der einer Aufzugkabine 4 unmittelbar vorausfahrenden Aufzugkabine.

Darüber hinaus werden die Daten einer Kabinensteuereinheit 51 auch an die jeweilige Schachtsteuereinheit desjenigen Schachtabschnitts übertragen, in dem sich die jeweilige Aufzugkabine 4 zum Zeitpunkt des Kommunizierens der Daten der Aufzugkabine 4 befindet. So überträgt die Aufzugkabine 43 beispielsweise die Daten an die unmittelbar vorausfahrenden und unmittelbar nachfolgenden Aufzugkabinen 4, 41 sowie an die Schachtsteuereinheit 522 des Schachtabschnitts 322 und an die Schachtsteuereinheit 512 des Schachtabschnitts 312.

Unter Nutzung dieser Daten wird das Verfahren der Aufzugkabinen 4 der Mehrkabinenaufzuganlage 1 in dem Schachtsystem 2 gesteuert. Insbesondere wird dabei unter Berücksichtigung dieser Daten eine Zuordnung von Aufzugkabinen 4 zu von Nutzern abgegebenen Rufen vorgenommen, insbesondere eine Zuordnung von Aufzugkabinen zu von Nutzern abgegebenen Zielrufen. Darüber hinaus werden diese Daten vorteilhafterweise genutzt, um ein sicheres Verfahren der Aufzugkabinen 4 innerhalb des Schachtsystems 2 sicherzustellen. So werden die Daten insbesondere dazu genutzt, um Sicherheitsabstände zwischen Aufzugkabinen 4 der Aufzuganlage einzuhalten.

Insbesondere ist vorgesehen, dass bei diesem Ausführungsbeispiels als weitere Daten ein Bestätigungssignal von den Steuereinheiten 51, 511 bis 533 gesendet wird, wenn diese Daten von den anderer Steuereinheiten 51, 511 bis 533 empfangen haben. Auf diese Weise wird vorteilhafterweise sichergestellt, das von einer Steuereinheit 51 gesendete Daten auch tatsächlich von zumindest einer der benachbarten Steuereinheiten 51, 511 bis 533 empfangen wurden. Ein Ausbleiben der Bereitstellung von Daten der Aufzugkabinen 4, vorliegend also ein Ausbleiben der Übertragung von den vorgenannten Fahrparametern und Positionsdaten sowie das Ausbleiben eines Bestätigungssignals werden dabei von dem Steuerungssystem erkannt.

In Bezug auf das in Fig. 3 gezeigte Ausführungsbeispiel sei angenommen, dass die Aufzugkabine 41 von dem Schachtabschnitt 312 in den Schachtabschnitte 311 wechseln sollte. In dem Schachtabschnitt 312 ist dabei die Bereitstellung von Daten der Aufzugkabine 41 ausgeblieben, das heißt, dass insbesondere die Steuereinheit 512 sowie die Schachtsteuereinheit 511 sowie die Kabinensteuereinheiten 51 der Aufzugkabinen 4, 43 keine Daten von der Kabinensteuereinheit 51 der Aufzugkabine 41 empfangen haben.

Aufgrund dieses Ausbleibens der Bereitstellung der Daten der ersten Aufzugkabine 41, wird die Aufzugkabine 41 gestoppt und eine wahrscheinliche Schachtposition 7 dieser gestoppten Aufzugkabine 41 ermittelt. Die wahrscheinliche Schachtposition 7 der Aufzugkabine 41 wird von dem Steuerungssystem dabei als Positionsintervall bestimmt, wobei die Grenzen 71, 72 des Positionsintervalls derart bestimmt werden, dass die gestoppte Aufzugkabine 41 sicher innerhalb der bestimmten Schachtposition 7 lokalisiert ist. Da die Aufzugkabine 41 ausgehend von dem Schachtabschnitt 312 in der Abwärtsfahrt begriffen war und der Schachtwechsel von dem Schachtabschnitt 312 in den Schachtabschnitt 311 vergleichsweise langsam verläuft, liegt in diesem Fall die obere Grenze 71 des Positionsintervalls weiter von der Aufzugkabine 41 entfernt als die untere Grenze 72 des Positionsintervalls.

Insbesondere ist vorgesehen, dass das Ausbleiben der Bereitstellung der Daten der ersten Aufzugkabine 41 von jeder Steuereinheit 51, 511 bis 533, der diese Daten kommuniziert werden sollen, individuell erkannt wird. Daraufhin wird das Erkennen des Ausbleibens der Bereitstellung der Daten der ersten Aufzugkabine 41 von deren Kabinensteuereinheit 51 an die weiteren Steuereinheiten 51, 511 bis 533, insbesondere an die weiteren Kabinensteuereinheiten 51 benachbarter Aufzugkabinen 4, 43 und die Schachtsteuereinheiten 511, 512 kommuniziert. Die sich dabei ergebene jeweilige Detektionszeit der Steuereinheiten 51, 511 bis 533 für das Erkennen des Ausbleibens der Bereitstellung der Daten wird erfasst und die wahrscheinliche Schachtposition 7 unter weiterer Berücksichtigung der erfassten Detektionszeiten ermittelt. Anstelle der Ermittlung der Detektionszeiten kann eine maximale Detektionszeit, die unter ungünstigsten Bedingungen auftreten kann, vorgegeben werden, insbesondere eine Detektionszeit von 80 Millisekunden.

Nach der Bestimmung der Schachtpositionen 7 wird von dem Steuerungssystem ein Quarantäneabschnitt 8 des Schachtsystems 2 bestimmt, in welchem die erste Aufzugkabine 41 lokalisiert ist. Der Quarantäneabschnitt 8 geht dabei über die Grenzen 71, 72 des Positionsintervalls hinaus. Für die weiteren Aufzugkabinen 4, 43 der Mehrkabinenaufzuganlage 1 wird der Quarantäneabschnitt 8 des Schachtsystems 2 dabei gesperrt. Die weiteren Aufzugkabinen 4, 42 der Mehrkabinenaufzuganlage 1 werden in dem Schachtsystem 2 außerhalb des Quarantäneabschnitts 8 weiter verfahren. Wird eine Aufzugkabine 43 der Mehrkabinenaufzuganlage 1 derart verfahren, dass diese Aufzugkabine 43 einen von dem Steuerungssystem vorgegeben Sicherheitsabstand zu dem Quarantäneabschnitt 8 unterschreitet oder sogar in den Quarantäneabschnitt 8 einfährt, so wird seitens des Steuerungssystems unverzüglich ein Nothalt dieser Aufzugkabine 43 ausgelöst.

Die in den Figuren dargestellten und im Zusammenhang mit diesen erläuterten Ausführungsbeispiele dienen der Erläuterung der Erfindung und sind für diese nicht beschränkend. Insbesondere sind die in den Figuren dargestellten Komponenten nicht maßstabsgetreu dargestellt.

### Bezugszeichenliste

- 1: Mehrkabinenaufzuganlage
- 2: Schachtsystem
- 3: Aufzugschacht
- 31: Aufzugschacht
- 32: Aufzugschacht
- 33: Aufzugschacht
- 311: Schachtabschnitt
- 312: Schachtabschnitt
- 313: Schachtabschnitt
- 321: Schachtabschnitt
- 322: Schachtabschnitt
- 323: Schachtabschnitt
- 331: Schachtabschnitt
- 332: Schachtabschnitt
- 333: Schachtabschnitt
- 4: Aufzugkabine
- 41: erste Aufzugkabine
- 43: Aufzugkabine
- 5: Steuerungssystem
- 51: Kabinensteuereinheit
- 511: Schachtsteuereinheit
- 512: Schachtsteuereinheit
- 513: Schachtsteuereinheit
- 521: Schachtsteuereinheit
- 522: Schachtsteuereinheit
- 523: Schachtsteuereinheit
- 531: Schachtsteuereinheit
- 532: Schachtsteuereinheit
- 533: Schachtsteuereinheit
- 6: Schachtinformationssystem
- 7: Schachtposition
- 71: obere Grenze der wahrscheinlichen Schachtposition 7
- 72: untere Grenze der wahrscheinlichen Schachtposition 7
- 8: Quarantäneabschnitt
- 9: Fahrtrichtung
- 10: Stopposition

## Patentansprüche

1. Verfahren zum Betreiben einer Mehrkabinenaufzuganlage (1), welche ein Schachtsystem (2) mit wenigstens einem Aufzugschacht (3), eine Mehrzahl von individuell in dem Schachtsystem (2) verfahrbaren Aufzugkabinen (4) und ein Steuerungssystem (5) umfasst, wobei in zeitlichen Abständen Daten der Aufzugkabinen (4) bereitgestellt werden, wobei bei einem Ausbleiben der Bereitstellung der Daten wenigstens einer ersten Aufzugkabine (41) der Mehrkabinenaufzuganlage (1) eine Schachtposition (7) dieser ersten Aufzugkabine (41) ermittelt wird,
ein Quarantäneabschnitt (8) des Schachtsystems (2), in welchem die erste Aufzugkabine (41) mittels der ermittelten Schachtposition (7) lokalisiert wird, bestimmt wird und
der bestimmte Quarantäneabschnitt (8) für die weiteren Aufzugkabinen (4) der Mehrkabinenaufzuganlage (1) gesperrt wird wobei
die weiteren Aufzugkabinen (4) in dem Schachtsystem (2) außerhalb des Quarantäneabschnitts (8) weiter verfahren werden, sodass die Mehrkabinenaufzuganlage (1) einsatzbereit bleibt und Personen weiterhin mit den weiteren Aufzugkabinen (4) der Mehrkabinenaufzuganlage (1) befördert werden können, **dadurch gekennzeichnet, dass** die wahrscheinliche Schachtposition (7) als Positionsintervall bestimmt wird, wobei die Grenzen (71, 72) des Positionsintervalls derart bestimmt werden, dass die erste Aufzugkabine (41) sicher in dem bestimmten Positionsintervall lokalisiert ist und der Quarantäneabschnitt (8) derart bestimmt wird, dass das jeweilige Ende des Quarantäneabschnitts (8) zumindest einen Anhalteweg von dem bestimmten Positionsintervall entfernt ist.

2. Verfahren nach Anspruch 1, **dadurch gekennzeichnet, dass** das Steuerungssystem (5) die bereitgestellten Daten erfasst und das Steuerungssystem (5) das Ausbleiben der Bereitstellung der Daten der wenigstens einen ersten Aufzugkabine (41) detektiert.

3. Verfahren nach Anspruch 1 oder Anspruch 2, **dadurch gekennzeichnet, dass** in zeitlichen Abständen Positionsdaten der Aufzugkabinen (4) hinsichtlich der Position der jeweiligen Aufzugkabine (4) der Mehrkabinenaufzuganlage (1) in dem Schachtsystem (2) als Daten bereitgestellt werden.

4. Verfahren nach einem der Ansprüche 1 bis 3, **dadurch gekennzeichnet, dass** das Steuerungssystem (5) die wahrscheinliche Schachtposition (7) der ersten Aufzugkabine (41) unter Berücksichtigung wenigstens eines der nachfolgenden Kriterien ermittelt: zuletzt erfasste Positionsdaten der ersten Aufzugkabine (41); zuletzt erfasste Fahrparameter der ersten Aufzugkabine (41); zuletzt erfasste Zielstockwerke der ersten Aufzugkabine (41); Signallaufzeiten für die Bereitstellung der Daten der Aufzugkabinen (4); zuletzt erfasste Fehlermeldungen.

5. Verfahren nach einem der Ansprüche 1 bis 4, **dadurch gekennzeichnet, dass** bei einem Ausbleiben der Bereitstellung der Daten der ersten Aufzugkabine (41) die erste Aufzugkabine (41) stillgesetzt wird.

6. Verfahren nach einem der Ansprüche 1 bis 5, **dadurch gekennzeichnet, dass** beim Einfahren einer Aufzugkabine (4) in den gesperrten Quarantäneabschnitt (8) ein Nothalt dieser Aufzugkabine (4) ausgelöst wird.

7. Verfahren nach einem der Ansprüche 1 bis 6, **dadurch gekennzeichnet, dass** die Aufzugkabinen (4) mittels eines Linearmotorantriebs in dem Schachtsystem (2) verfahren werden, wobei der gesperrte Quarantäneabschnitt (8) energiefrei geschaltet wird.

8. Verfahren nach einem der Ansprüche 1 bis 7, **dadurch gekennzeichnet, dass** für jede Aufzugkabine (4) der Mehrkabinenaufzuganlage (1) berechnet wird, bei welcher Stopposition (10) die jeweilige Aufzugkabine (4) im Falle eines Stillsetzens der jeweiligen Aufzugkabine (4) unter Berücksichtigung aktueller Fahrparameter der jeweiligen Aufzugkabine (4) stoppt, wobei zumindest die jeweilige Stopposition (10) als Daten der Aufzugkabinen (4) bereitgestellt werden.

9. Verfahren nach einem der Ansprüche 1 bis 8, **dadurch gekennzeichnet, dass** das Steuerungssystem (5) ein dezentrales Steuerungssystem ist, wobei zumindest jeder der Aufzugkabinen (4) eine Kabinensteuereinheit (51) zugewiesen ist und die jeweilige Kabinensteuereinheit (51) einer Aufzugkabine (4) die Daten dieser Aufzugkabine (4) zumindest an die Kabinensteuereinheiten (51) der unmittelbar benachbarten Aufzugkabinen (4) kommuniziert.

10. Verfahren nach Anspruch 9, **dadurch gekennzeichnet, dass** definierten Schachtabschnitten (311, 312, 313, 321, 322, 323, 331, 332, 333) des Schachtsystems (2) jeweils eine Schachtsteuereinheit (511, 512, 513, 521, 522, 523, 531, 532, 533) zugewiesen ist, wobei die jeweilige Kabinensteuereinheit (51) einer Aufzugkabine (4) der Mehrkabinenaufzuganlage (1) die Daten dieser Aufzugkabine (4) zumindest an die Schachtsteuereinheit (511, 512, 513, 521, 522, 523, 531, 532, 533) desjenigen Schachtabschnitts (311, 312, 313, 321, 322, 323, 331, 332, 333) kommuniziert, in welchem sich diese Aufzugkabine (4) beim Kommunizieren der Daten befindet.

11. Verfahren nach Anspruch 9 oder Anspruch 10, **dadurch gekennzeichnet, dass** das Ausbleiben der Bereitstellung der Daten der ersten Aufzugkabine (41) von jeder Steuereinheit (51, 511, 512, 513, 521, 522, 523, 531, 532, 533), der diese Daten kommuniziert werden sollen, individuell erkannt wird, das Erkennen des Ausbleibens der Bereitstellung der Daten der ersten Aufzugkabine (41) an die weiteren Steuereinheiten (51, 511, 512, 513, 521, 522, 523, 531, 532, 533) kommuniziert wird, die jeweilige Detektionszeit des Erkennens des Ausbleibens der Bereitstellung der Daten erfasst wird und die Schachtposition (7) unter Berücksichtigung der erfassten Detektionszeiten ermittelt wird.

12. Mehrkabinenaufzuganlage (1) umfassend ein Schachtsystem (2) mit wenigstens einem Aufzugschacht (3), eine Mehrzahl von individuell in dem Schachtsystem (2) verfahrbaren Aufzugkabinen (4) und ein Steuerungssystem (5), **dadurch gekennzeichnet, dass** die Mehrkabinenaufzuganlage (1) ausgebildet ist, ein Verfahren nach einem der Ansprüche 1 bis 11 auszuführen.

## Claims

1. A method for operating a multi-car elevator system (1) comprising a shaft system (2) with at least one elevator shaft (3), a plurality of elevator cars (4) that can be moved individually within the shaft system (2), and a control system (5),
wherein data from the elevator cars (4) is provided at regular intervals, wherein
if data for at least one first elevator car (41) of the multi-car elevator system (1) is not provided, a shaft position (7) of this first elevator car (41) is determined,
a quarantine section (8) of the shaft system (2) in which the first elevator car (41) is located is determined by means of the determined shaft position (7), and
the determined quarantine section (8) is blocked for the remaining elevator cars (4) of the multi-car elevator system (1), wherein
the remaining elevator cars (4) are moved further in the shaft system (2) outside the quarantine section (8), so that the multi-car elevator system (1) remains operational and persons can continue to be transported with the remaining elevator cars (4) of the multi-car elevator system (1), **characterized in that** the probable shaft position (7) is determined as a position interval, wherein the boundaries (71, 72) of the position interval are determined such that the first elevator car (41) is reliably located within the determined position interval, and the quarantine section (8) is determined such that the respective end of the quarantine section (8) is at least one stopping distance away from the determined position interval.

2. The method according to claim 1, **characterized in that** the control system (5) acquires the provided data, and the control system (5) detects the failure to provide data from the at least one first elevator car (41).

3. The method according to claim 1 or claim 2, **characterized in that** position data for the elevator cars (4) is provided at timed intervals, indicating the position of the respective elevator car (4) of the multi-car elevator system (1) within the shaft system (2).

4. The method according to one of claims 1 to 3, **characterized in that** the control system (5) determines the probable shaft position (7) of the first elevator car (41) by taking into account at least one of the following criteria: most recently recorded position data of the first elevator car (41); most recently recorded travel parameters of the first elevator car (41); most recently recorded destination floors of the first elevator car (41); signal propagation times for providing the data of the elevator cars (4); most recently recorded error messages.

5. The method according to one of claims 1 to 4, **characterized in that,** if the data for the first elevator car (41) is not provided, the first elevator car (41) is immobilized.

6. The method according to one of claims 1 to 5, **characterized in that** when the elevator car (4) enters the restricted quarantine section (8), an emergency stop of the elevator car (4) is triggered.

7. The method according to one of claims 1 through 6, **characterized in that** the elevator cars (4) are moved within the shaft system (2) by means of a linear motor drive, wherein the locked quarantine section (8) is de-energized.

8. The method according to one of claims 1 to 7, **characterized in that,** for each elevator car (4) of the multi-car elevator system (1), it is calculated at which stop position (10) the respective elevator car (4) will stop in the event that the respective elevator car (4) is immobilized, taking into account the current travel parameters of the respective elevator car (4), wherein at least the respective stop position (10) is provided as data for the elevator cars (4).

9. The method according to one of claims 1 to 8, **characterized in that** the control system (5) is a decentralized control system, wherein at least each of the elevator cars (4) is assigned a car control unit (51), and the respective car control unit (51) of an elevator car (4) communicates the data of that elevator car (4) at least to the car control units (51) of the immediately adjacent elevator cars (4).

10. The method according to claim 9, **characterized in that** each of the defined shaft sections (311, 312, 313, 321, 322, 323, 331, 332, 333) of the shaft system (2) is assigned a shaft control unit (511, 512, 513, 521, 522, 523, 531, 532, 533), wherein the respective car control unit (51) of an elevator car (4) of the multi-car elevator system (1) transmits the data of this elevator car (4) at least to the shaft control unit (511, 512, 513, 521, 522, 523, 531, 532, 533) of the shaft section (311, 312, 313, 321, 322, 323, 331, 332, 333) in which this elevator car (4) is located when the data is communicated.

11. The method according to claim 9 or claim 10, **characterized in that** the failure to provide data from the first elevator car (41) is individually detected by each control unit (51, 511, 512, 513, 521, 522, 523, 531, 532, 533) to which this data is to be communicated is individually detected, the detection of the failure to provide the data of the first elevator car (41) is communicated to the other control units (51, 511, 512, 513, 521, 522, 523, 531, 532, 533), the respective detection time of the recognition of the failure to provide the data is recorded, and the shaft position (7) is determined taking into account the recorded detection times.

12. A multi-car elevator system (1) comprising a shaft system (2) with at least one elevator shaft (3), a plurality of elevator cars (4) that can be moved individually within the shaft system (2), and a control system (5), **characterized in that** the multi-car elevator system (1) is configured to perform a method according to one of claims 1 to 11.

## Revendications

1. Procédé de fonctionnement d'une installation d'ascenseur à plusieurs cabines (1), comprenant un système de cage (2) muni d'au moins une cage d'ascenseur (3), une pluralité de cabines d'ascenseur (4) aptes à se déplacer individuellement dans le système de cage (2), et un système de commande (5),
dans lequel
des données des cabines d'ascenseur (4) sont fournies à certains intervalles de temps,
en cas d'absence de fourniture des données d'au moins une première cabine d'ascenseur (41) de l'installation d'ascenseur à plusieurs cabines (1), une position (7) de cette première cabine d'ascenseur (41) dans la cage est déterminée,
une section de quarantaine (8) du système de cage (2), dans laquelle la première cabine d'ascenseur (41) est localisée au moyen de la position déterminée (7) dans la cage, est définie, et
la section de quarantaine (8) définie est bloquée pour les autres cabines d'ascenseur (4) de l'installation d'ascenseur à plusieurs cabines (1),
les autres cabines d'ascenseur (4) continuent de se déplacer dans le système de cage (2) en dehors de la section de quarantaine (8), de sorte que l'installation d'ascenseur à plusieurs cabines (1) reste opérationnelle et que des personnes puissent continuer à être transportées avec les autres cabines d'ascenseur (4) de l'installation d'ascenseur à plusieurs cabines (1), **caractérisé en ce que**
la position probable (7) dans la cage est définie sous la forme d'un intervalle de position, les limites (71, 72) de l'intervalle de position sont définies de telle sorte que la première cabine d'ascenseur (41) soit localisée de manière sûre dans l'intervalle de position défini, et la section de quarantaine (8) est définie de telle sorte que l'extrémité respective de la section de quarantaine (8) soit éloignée d'au moins une distance d'arrêt de l'intervalle de position défini.

2. Procédé selon la revendication 1,
**caractérisé en ce que** le système de commande (5) enregistre les données fournies, et le système de commande (5) détecte l'absence de fourniture des données de ladite au moins une première cabine d'ascenseur (41).

3. Procédé selon la revendication 1 ou la revendication 2,
**caractérisé en ce que** des données de position des cabines d'ascenseur (4) concernant la position de la cabine d'ascenseur respective (4) de l'installation d'ascenseur à plusieurs cabines (1) dans le système de cage (2) sont fournies à titre de données à certains intervalles de temps.

4. Procédé selon l'une des revendications 1 à 3,
**caractérisé en ce que** le système de commande (5) détermine la position probable (7) dans la cage de la première cabine d'ascenseur (41) en tenant compte d'au moins l'un des critères suivants : les dernières données de position enregistrées de la première cabine d'ascenseur (41) ; les derniers paramètres de déplacement enregistrés de la première cabine d'ascenseur (41) ; les derniers étages de destination enregistrés de la première cabine d'ascenseur (41) ; les temps de propagation des signaux pour la fourniture des données des cabines d'ascenseur (4) ; les derniers messages d'erreur enregistrés.

5. Procédé selon l'une des revendications 1 à 4,
**caractérisé en ce que**, en cas d'absence de la fourniture des données de la première cabine d'ascenseur (41), la première cabine d'ascenseur (41) est mise à l'arrêt.

6. Procédé selon l'une des revendications 1 à 5,
**caractérisé en ce que**, lorsqu'une cabine d'ascenseur (4) pénètre dans la section de quarantaine bloquée (8), un arrêt d'urgence de cette cabine d'ascenseur (4) est déclenché.

7. Procédé selon l'une des revendications 1 à 6,
**caractérisé en ce que** les cabines d'ascenseur (4) sont déplacées dans le système de cage (2) au moyen d'un entraînement à moteur linéaire, la section de quarantaine bloquée (8) étant mise hors tension.

8. Procédé selon l'une des revendications 1 à 7,
**caractérisé en ce que**, pour chaque cabine d'ascenseur (4) de l'installation d'ascenseur à plusieurs cabines (1), on calcule à quelle position d'arrêt (10) la cabine d'ascenseur respective (4) s'arrête en cas de mise à l'arrêt de la cabine d'ascenseur respective (4), en tenant compte des paramètres de déplacement actuels de la cabine d'ascenseur respective (4), au moins la position d'arrêt respective (10) étant fournie à titre de données des cabines d'ascenseur (4).

9. Procédé selon l'une des revendications 1 à 8,
**caractérisé en ce que** le système de commande (5) est un système de commande décentralisé, une unité de commande de cabine (51) est associée à au moins chacune des cabines d'ascenseur (4), et l'unité de commande de cabine (51) respective d'une cabine d'ascenseur (4) communique les données de cette cabine d'ascenseur (4) au moins aux unités de commande de cabine (51) des cabines d'ascenseur (4) immédiatement voisines.

10. Procédé selon la revendication 9,
**caractérisé en ce qu'**une unité de commande de cage (511, 512, 513, 521, 522, 523, 531, 532, 533) respective est associée à des sections de cage définies (311, 312, 313, 321, 322, 323, 331, 332, 333) du système de cage (2), l'unité de commande de cabine (51) respective d'une cabine d'ascenseur (4) de l'installation d'ascenseur à plusieurs cabines (1) transmet les données de cette cabine d'ascenseur (4) au moins à l'unité de commande de cage (511, 512, 513, 521, 522, 523, 531, 532, 533) de la section de cage (311, 312, 313, 321, 322, 323, 331, 332, 333) dans laquelle se trouve cette cabine d'ascenseur (4) lors de la communication des données.

11. Procédé selon la revendication 9 ou la revendication 10,
**caractérisé en ce que** l'absence de fourniture des données de la première cabine d'ascenseur (41) est détectée individuellement par chaque unité de commande (51, 511, 512, 513, 521, 522, 523, 531, 532, 533) à laquelle ces données doivent être communiquées, la détection de l'absence de fourniture des données de la première cabine d'ascenseur (41) est communiquée aux autres unités de commande (51, 511, 512, 513, 521, 522, 523, 531, 532, 533), l'instant de détection respectif de la détection de l'absence de fourniture des données est enregistré, et la position (7) dans la cage est déterminée en tenant compte des instants de détection enregistrés.

12. Installation d'ascenseur à plusieurs cabines (1) comprenant un système de cage (2) muni d'au moins une cage d'ascenseur (3), une pluralité de cabines d'ascenseur (4) aptes à se déplacer individuellement dans le système de cage (2), et un système de commande (5),
**caractérisée en ce que** l'installation d'ascenseur à plusieurs cabines (1) est conçue pour mettre en œuvre un procédé selon l'une des revendications 1 à 11.
